# FASCICULE DE BREVET EUROPEEN

(11) **EP 0 397 577 B1**
(45) Date de publication et mention de la délivrance du brevet: **10.02.1993**
(21) Numéro de dépôt: 90401250.7
(22) Date de dépôt: 11.05.1990
(51) Int. Cl.: B65D 5/66

(54) **Boîte d'emballage à fermeture autoverrouillable et procédé d'emballage**
Selbstverriegelnder Behälter und Verpackungsverfahren
Selflocking container and method of packaging

(30) Priorité: 12.05.1989 FR 8906293; 18.12.1989 FR 8916688
(43) Date de publication de la demande: 14.11.1990
(73) Titulaire: BULL S.A., 92800 Puteaux (FR)
(72) Inventeur: Fromion, André, F-94240 l'Hay les Roses (FR); Vilas Boas, Jean Claude, F-95110 Sannois (FR)

(56) Documents cités:
- EP-A- 0 329 496
- FR-A- 2 419 825
- US-A- 2 531 507
- US-A- 2 777 629
- US-A- 3 642 193
- US-A- 3 949 931

## Description

La présente invention concerne une boîte d'emballage en carton ou matériau d'emballage et un procédé d'emballage, tels que divulgés p.e. dans le brevet US-A-3.642.193.

Il est connu des boîtes d'emballage en carton constituées d'un fond comportant un plan et trois flancs adjacents associés par une bande de jonction à un chapeau constitué d'un plan et de trois flancs adjacents. Ce type de boîte est utilisé en général par les pâtissiers pour l'emballage de gâteaux ou par les magasins de vêtements pour disposer des vêtements. De telles boîtes peuvent comporter sur un de leurs flancs une découpe associée à une languette qui constitue une poignée et un élément de maintien de la fermeture de cette boîte. Toutefois,pour permettre un emballage avec une telle boîte, il convient d'effectuer une manipulation nécessitant, premièrement, la fermeture du couvercle, deuxièmement, l'extraction de la poignée de fermeture qui constitue en même temps un système de verrouillage du couvercle. Ces emballages présentent donc l'inconvénient de ne pouvoir faire l'objet d'un processus automatisable.

Il existe par ailleurs des emballages qui permettent une fermeture aisée, tels que les emballages de pâtissiers, mais ensuite ces derniers nécessitent un lien pour les maintenir fermer, ce lien étant, soit de la ficelle, soit un ruban ou tout autre moyen permettant d'entourer l'emballage. Cette opération de liage est coûteuse pour des grandes séries d'objets.

Un premier but de l'invention est donc de proposer un emballage de constitution simple, et qui par simple fermeture se retrouve verrouillé et ne nécessite aucune autre opération de liage ou de manipulation pour assurer ce verrouillage.

Ce but est atteint par le fait que la boîte d'emballage en carton replié à fermeture autoverrouillable, comporte un fond constitué d'un plan et de trois flancs adjacents, de façon à former un volume parallélépipédique ouvert vers le haut et sur un côté, relié par un flanc de jonction à un couvercle constitué d'un plan (100) relié à trois flancs adjacents (105, 102, 111) complétant, avec le flanc de jonction (110), le pourtour de la boîte, au moins un des flancs du fond étant constitué d'un bord replié dans lequel une languette est découpée selon une découpe qui s'arrête sur la ligne de pliage; la sortie du flanc du couvercle venant en vis-à-vis de la languette après fermeture, est pourvue de moyens permettant le passage de doigts pour le déverrouillage de la languette, ces moyens étant constitués par une découpe ou par une prédécoupé d'un orifice qui après rupture permet le déclipsage du couvercle, alors que le flanc du couvercle est séparé par une ligne de pliage d'une partie comportant des moyens de retenue pour le verrouillage sous forme d'une encoche, de façon à assurer, lors de la fermeture du couvercle sur le fond, un clipsage du couvercle empêchant toute ouverture de la boîte sans intervention extérieure.

Ainsi la boite d'emballage se retrouve facilement et automatiquement verrouillée. Cependant de manière générale mais également plus particulièrement lorsque la boîte d'emballage est réalisée en un carton mince ou en toute matière de faible épaisseur il est préférable de prévoir un guidage de la languette qui autorise à une meilleure fermeture et à un verrouillage encore plus précis. En effet, il peut arriver que la languette passe au travers des moyens de retenue et le verrouillage est dans ce cas mal assuré.

La présente invention a également pour but de remédier aisément mais efficacement à ce genre d'inconvénients et propose une boîte d'emballage dans laquelle la languette est guidée et le verrouillage systématiquement assuré quelque soit le type de carton utilisé.

Pour cela, la boîte d'emballage à fermeture autoverrouillable selon la revendication 1 est remarquable en ce que la languette découpée selon une découpe s'arrêtant sur une ligne de pliage est pourvue de moyens d'appui coopérant avec des moyens de guidage combinés aux moyens de retenue, les moyens d'appui, lors de la fermeture du couvercle, s'appuyant en glissant sur les moyens de guidage jusqu'au verrouillage de la languette par les moyens de retenue, puis restant en appui, après verrouillage sur lesdits moyens de guidage, la languette, sur une partie de sa hauteur, du côté de la ligne de pliage ayant une largeur supérieure à la largeur de la découpe des moyens de retenue constituant ainsi les moyens d'appui, la languette s'appuyant de part et d'autre et glissant alors le long des parois latérales de la découpe des moyens, les parois latérales constituant les moyens de guidage.

Ainsi l'idée consiste à imposer lors de la fermeture du couvercle, un guidage latéral de la languette puis à empêcher celle-ci de subir une rotation trop importante au moment du clipsage ce qui a pour effet de garantir avec certitude un verrouillage efficace.

Enfin, selon une application préférée mais non limitative la languette a sensiblement la forme d'un T dont la surface est définie par l'intersection des surfaces d'un premier rectangle limité par une première découpe et d'un secteur rectangulaire, délimité par une seconde découpe, formé d'un second rectangle de surface inférieure à celle du premier rectangle et dont la partie située à l'opposé de la ligne de pliage est de part et d'autre identiquement rétrécie sur une partie de la hauteur.

De cette manière la partie non rétrécie de la languette glisse le long des moyens de guidage puis reste en appui sur ceux-ci après que le verrouillage soit obtenu, autorisé par un faible mouvement de rotation, lorsque l'extrémité inférieure de la partie rétrécie se trouve libérée en arrivant au niveau de la découpe horizontale des moyens de retenue. Ce faible mouvement de rotation garantit que l'extrémité inférieure de la languette vienne et reste en appui sur l'épaisseur, même faible, de la découpe horizontale des moyens de retenue. La forme sensiblement en T de la languette, doit être interprétée de manière très large, la transition entre les parties rétrécies et non rétrécies de la languette pouvant se faire brutalement (discontinuité d'une forme strictement en T) ou progressivement (la partie rétrécie ayant, par exemple, la forme d'un trapèze isocèle).

En outre, le fait de pratiquer une première et une seconde découpe permet de ménager un espace vide autour de la languette, espace vide facilitant avantageusement le mouvement de rotation de la languette autour de la ligne de pliage.

Selon différentes variantes, la boîte d'emballage peut avoir plusieurs dispositifs de verrouillage disposés respectivement sur chacun des côtés.

Un autre but est d'empêcher que la boîte, après autoverrouillage, puisse être ouverte par inadvertance.

Ce but est atteint par le fait que les moyens permettant le passage des doigts dans la boîte sont constitués d'une pré-découpe d'un orifice qui, après rupture, permet le déclipsage du couvercle.

Enfin, un dernier but de l'invention est de proposer un procédé d'emballage de produits entièrement automatisé, l'automatisation étant facilitée par le guidage latéral des languettes et l'assurance d'un parfait verrouillage.

Ce but est atteint par le fait que le procédé d'emballage de produits, utilisant une cale réalisée en matériau plastique ou autre matériau pouvant servir de calage dans une forme continue coupée à la dimension désirée, de façon à entourer le produit (15), et qu'une fois en place, sa coupe transversale comporte des parties de retenue dans la direction perpendiculaire au plan dans lequel se situe la longueur de cale, ladite cale comportant des découpes en pleine masse pratiquées depuis la face d'appui sur l'emballage pour constituer des moyens de pivotement facilitant le pliage, la cale de longueur déterminée étant amenée dans une zone de conditionnement et le produit à emballer étant amené au-dessus d'une région de réception de la cale, alors que de manière remarquable est amenée dans la zone de conditionnement, et sous la cale, une boîte d'emballage selon l'invention destinée à recevoir le produit dans sa cale, puis, sont installés le produit dans la zone de réception de la cale, et l'ensemble cale/ produit dans l'élément d'emballage, cet ensemble se déformant automatiquement au fur et à mesure de l'introduction dans l'emballage, de façon que les côtés de la cale entourent complètement les côtés du produit, ensuite est rabattu le côté supérieur de la cale sur le produit et enfin, est rabattu le couvercle de la boîte d'emballage sur le fond de façon à venir le clipser sur ce dernier.

Les caractéristiques et avantages de la présente invention apparaîtront plus clairement à la lecture de la description ci-après faite en référence aux dessins annexés, dans lesquels :
- la figure 1 représente une vue de dessus de la bande de carton qui, après pliage, constitue la boîte d'emballage.
- la figure 2 présente en a une vue en coupe partielle d'un des côtés de la boîte et du système de clipsage et en b un éclaté du système de clipsage.
- la figure 3 représente une vue en perspective de la boîte.
- la figure 4 représente la boîte utilisée dans un procédé d'emballage.

La boîte d'emballage est représentée à la figure 3 et comporte un fond constitué d'un plan (114) et de trois flancs adjacents (1145, 1141 et 115) formant respectivement les flancs latéraux extérieurs et un flanc avant. Le plan (114), constituant le fond, est relié par un flanc de jonction (110) à un couvercle constitué d'un plan (100), relié à trois flancs adjacents (101, 105 et 111), constituant respectivement les flancs latéraux extérieurs et le flanc avant du couvercle, et complétant avec le flanc de jonction le pourtour de la boîte, une fois le couvercle rabattu sur le fond ouvert.

Dans une variante de l'invention, la boîte peut comporter sur le flanc avant une languette (1150) qui coopère avec une découpe correspondante (1110), réalisée dans l'intérieur de la face avant (111) du couvercle, de façon à constituer un système de fermeture.

Dans une autre variante, la boîte peut comporter deux languettes latérales (11450 et 11410) disposées sur chaque flanc latéral du fond, et se trouvant en vis-à-vis avec deux découpes latérales (104, 108) pratiquées dans l'intérieur des flancs latéraux correspondants (101, 105) du couvercle.

Enfin, dans une autre variante, le système de fermeture de la boîte peut être constitué par trois languettes associées à trois découpes.

La boîte représentée à la figure 3 est obtenue à partir d'une bande de carton découpée, comme représenté à la figure 1. Sur cette bande de carton, on a repris les références correspondantes de la figure 3. La bande de carton comporte un plan (100) constituant le haut du couvercle, et délimitée par les lignes de pliage (1004 à 1007), la ligne de pliage (1006) séparant le plan (100) d'une bande (111), constituant la face avant du couvercle. La ligne de pliage (1004) sépare le plan (100) d'une bande (110), constituant le flanc de jonction du couvercle au fond de la boîte. Ce flanc de jonction (110) ayant la longueur de la boîte et la hauteur correspondant à l'épaisseur de la boîte. Le flanc avant (111) du couvercle se prolonge par deux languettes latérales respectivement droite (112) /gauche (113), reliées au flanc avant par les lignes de pliage respectives (1112, 1113). Au plan (100) est relié, du côté de la ligne de pliage (1007), le flanc latéral droit (101) du couvercle. Ce flanc latéral droit (101) est séparé d'une partie (102) par deux lignes de pliage (103), parallèles à la ligne de pliage (1007). La partie (102) comporte les moyens de retenue sous forme d'une encoche (104) découpée de façon à être ouverte vers l'extérieur, et ayant des dimensions supérieures aux dimensions de la partie rétrécie de la languette de clipsage associée (11410) que l'on verra ultérieurement. La bande (102) se prolonge à ses extrémités opposées au flanc (101) par des tenons (1020 et 1021) découpés, adjacents aux deux bords opposés de l'encoche (104) et de dimensions correspondantes aux évidements (1000, 1001) pratiqués le long de la ligne de pliage (1007) sur le fond (100). Enfin, la bande (101), constituant le flanc extérieur droit, comporte une découpe (1010) en forme de rectangle arrondi pour, comme on le verra ultérieurement, permettre le passage des doigts en vue du déverrouillage de la boîte. Le flanc intérieur droit (102) est replié vers l'intérieur, le long des lignes de pliage (103), tandis que la languette (112) vient se placer entre le flanc intérieur droit (102) et le flanc extérieur droit (101), après pliage du flanc (111) le long de la ligne (1006), comme on peut le voir sur la figure 2, le bord externe de la languette (112), perpendiculaire à la ligne (1112), prenant appui entre les lignes de pliage (103). Les tenons (1020, 1021) s'engagent dans les évidements (1000, 1001) de manière à maintenir l'ensemble. De façon identique, sur le côté gauche, le long de la ligne de pliage (1005), le fond (100) se prolonge par un flanc extérieur gauche (105) et un flanc intérieur gauche (106), reliés par deux lignes de pliage (107) parallèles à la ligne (1005). Le flanc (106) comporte également une découpe (108) adaptée à la dimension de la languette (11450), et deux tenons (1063, 1062) découpés de façon à pénétrer dans les ouvertures (1003, 1002) pratiquées dans le fond (100) le long de la ligne de pliage (1005).

Le flanc de jonction (110) est relié au plan constituant le fond (114) de la boîte par une ligne de pliage (1100). Le plan (114) est délimité par une deuxième ligne de pliage (1151), parallèle à la ligne (1100), et situé du côté adjacent au flanc avant (115). Le flanc (115) est prolongé de chaque côté gauche et droit par des languettes (117, 116) adjacentes au flanc (115) par les lignes de pliage respectives (1157, 1156).

Le plan (114) se prolonge du côté droit par les bandes (1141, 1142) reliées entre elles par deux lignes de pliage (1143) et au plan (114) par la ligne de pliage (1149), et du côté gauche par les bandes (1145, 1146), reliées entre elles par les lignes de pliage (1147), et au plan (114) par la ligne de pliage (1148).

Le flanc droit extérieur (1141) comporte une double découpe dont la découpe intérieure délimite une languette (11410) les découpes venant s'arrêter le long des lignes de pliage (1143). De même, le flanc extérieur gauche (1145) comporte une double découpe, la découpe intérieure délimitant une languette (11450), qui vient s'arrêter le long des lignes de pliage (1147). Les flancs intérieurs droit et gauche respectifs (1142, 1146) comportent à leurs extrémités des tenons (11420, 11421) respectivement (11460, 11461) qui viennent se loger dans les ouvertures (11400, 11401, 11402, 11403) qui sont pratiquées dans la surface (114), le long respectivement des lignes de pliage (1149, 1148)

Comme on peut le voir à la figure 2a, pour constituer la boîte, le flanc extérieur droit (1141) est plié de façon à être perpendiculaire au fond (114), puis ensuite le flanc intérieur droit (1142) est replié de façon à ce que les tenons (11420, 11421) viennent se loger dans les encoches respectives (11400, 11401). En même temps, la languette (116) est pliée de façon à venir se glisser entre le flanc extérieur droit (1141) et le flanc intérieur droit (1142), lorsque le flanc (115) est positionné perpendiculairement au flanc (114) par pliage le long de la ligne (1151). Le bord extérieur de la languette (116), perpendiculaire à la ligne (1156), prend alors appui entre les lignes de pliage (1143). De cette manière, la languette découpée (11410) dans le flanc extérieur droit (1141) constitue un élément élastique qui s'écarte de la paroi et vient se clipser dans la découpe horizontale des moyens de retenue (104), pratiqués dans le flanc intérieur droit (102) du couvercle, lors de la fermeture de celui-ci. Ainsi, un utilisateur par simple fermeture du couvercle sur le fond de la boîte va permettre le clipsage de la languette (11410) qui, en venant buter contre la découpe horizontale de l'encoche (104), empêchera l'ouverture ultérieure. La figure 2b montre en éclaté le système de clipsage en position verrouillée. Une telle position verrouillée est obtenue lorsque la partie non rétrécie de la languette a glissé le long des moyens de guidage constitués par les parties latérales (1040, 1041) de la découpe (104), jusqu'à ce que l'extrémité inférieure de la partie rétrécie de la languette (11410) se trouve libérée en arrivant au niveau de la découpe horizontale des moyens de retenue (104). Dans cette position verrouillée la partie non rétrécie de la languette reste en appui sur les parties latérales (1040, 1041) de la découpe (104) alors que l'extrémité inférieure de la partie rétrécie vient en butée sur l'épaisseur de la découpe horizontale des moyens de retenue (104). Pour ouvrir la boîte, il suffit de glisser les doigts dans l'ouverture (1010), laissée libre grâce à la forme de la languette (112) et de repousser vers la surface intérieure (1142) la languette (11410). De façon avantageuse, on peut prévoir sur les flancs autant d'ouvertures et de systèmes de clipsage de la boîte que l'on souhaite. De même pour éviter, lorsque la boîte comporte deux ouvertures (1010, 1050) situées sur des flancs opposés, d'utiliser ces ouvertures comme moyens de préhension de la boîte, et par là même, en venant appuyer sur la languette, déclencher une ouverture intempestive de la boîte, on prévoit dans une variante du dispositif de ne pas pratiquer les ouvertures (1010, 1050) mais de remplacer celles-ci par des pré-découpes qu'il faut briser pour permettre l'ouverture de la boîte.

Dans une variante de réalisation, au lieu que les languettes (112, 113) viennent, après pliage, se placer entre les flancs externes (101) respectivement (105) et les flancs internes correspondant (102), respectivement (106), obtenus par pliage, ces languettes (112, 113) sont rendues solidaires uniquement de l'intérieur du flanc interne (102), respectivement (106). Dans ce cas, les languettes ont une forme correspondant aux découpes (104, 108) et peuvent contribuer également au verrouillage.

La figure 4 représente un procédé d'emballage, dans lequel ce type de boîte peut être utilisé de façon avantageuse avec un type de cale ayant fait l'objet d'une demande de brevet FR-A-2626252, déposée par BULL S.A. et intitulé "Cale de conditionnement, conteneur pour une telle cale, et procédé d'emballage mettant en oeuvre une telle cale". Le procédé, utilisant une cale réalisée en matériau plastique dans une forme continue coupée à la dimension désirée, de façon à entourer le produit (15), et qu'une fois en place, sa coupe transversale comporte des parties de retenue dans la direction perpendiculaire au plan dans lequel se situe la longueur de cale, ladite cale comportant des découpes en pleine masse pratiquées depuis la face d'appui sur l'emballage pour constituer des moyens de pivotement facilitant le pliage, consiste à amener une cale de conditionnement dans une zone déterminée, cette cale de conditionnement étant fournie par un dévidoir (9) et coupé à la longueur par un dispositif de coupe (11, 12). Après avoir amené la cale au-dessus de la zone dans laquelle on a placé la boîte d'emballage, le produit à emballer est amené puis posé sur la cale. La cale pénètre alors dans l'emballage, et les lignes de découpe (8d, 8b) permettent le pliage des côtés (8f, 8e) de la cale qui glissent sur les flancs latéraux intérieurs (1146, 1142). Le produit (15) et la cale (8) descendent dans l'emballage par gravité, un bras de manipulation permet ensuite de rabattre le côté (8g) sur le produit de façon à refermer le calage. Pendant ce temps, un deuxième bras de manipulation permet de déplacer le couvercle (100, 111, 105, 101) pour venir le fermer sur le fond de la boîte, ce qui réalise en même temps le clipsage des languettes (11410, 11450) dans les encoches respectives (104, 108) du couvercle. Ce clipsage permettant en même temps de maintenir par le fond (100) du couvercle la partie (8g) de la cale sur le produit (15).

D'autres modifications à la portée de l'homme du métier font également parties de l'esprit de l'invention telle que défini dans les revendications.

En particulier, le fond et le couvercle de la boîte peuvent être indépendants. Dans ce cas, le quatrième flanc du couvercle sera symétrique par rapport à la ligne de pliage (1004) du flanc (111) avec des languettes (112, 113) et se substitue au flanc commun (110).

De même, le quatrième flanc du fond de la boîte sera symétrique par rapport à la ligne de pliage (1100) du flanc (115) avec des languettes (116, 117) et se substituera au flanc commun (110), car le fond et le couvercle ne sont plus reliés par le flanc commun (110).

## Revendications

1. Boîte d'emballage à fermeture autoverrouillable comportant un fond constitué d'un plan (114) et d'au moins trois flancs adjacents (1145, 115, 1141), de façon à former un volume parallélépipédique ouvert au moins vers le haut, et un couvercle constitué d'un plan (100) relié à au moins trois flancs adjacents (105, 101, 111) formant un volume parallélépipédique ouvert au moins vers le bas, au moins un des flancs 1145, 115, 1141) du fond étant constitué d'un bord replié dans lequel une languette (11410) est découpée selon une découpe s'arrêtant sur une ligne de pliage (1143) caractérisée en ce que la partie du flanc du couvercle (101), venant après fermeture en vis-à-vis de la languette, est pourvue de moyens (1010) pouvant permettre le passage de doigts pour le déverrouillage de la languette, ces moyens (1010) étant constitués par une découpe ou par une prédécoupe d'un orifice, qui après rupture, permet le déclipsage du couvercle alors que le flanc du couvercle (101) est séparé par une ligne de pliage d'une partie (102) comportant des moyens de retenue (104) pour le verrouillage sous forme d'une encoche, de façon à assurer, lors de la fermeture du couvercle sur le fond, un clipsage du couvercle empêchant toute ouverture de la boîte sans intervention extérieure.

2. Boîte d'emballage à fermeture autoverrouillable selon la revendication 1 caractérisée en ce que la languette (11410) découpée selon une découpe s'arrêtant sur une ligne de pliage (1143) est pourvue de moyens d'appui coopérant avec des moyens de guidage (1040, 1041) combinés aux moyens de retenue (104), les moyens d'appui, lors de la fermeture du couvercle, s'appuyant en glissant sur les moyens de guidage jusqu'au verrouillage de la languette par les moyens de retenue (104), puis restant en appui, après verrouillage, sur lesdits moyens de guidage, la languette (11410), sur une partie de sa hauteur, du côté de la ligne de pliage (1143) ayant une largeur supérieure à la largeur de la découpe des moyens de retenue (104) constituant ainsi les moyens d'appui, la languette s'appuyant de part et d'autre et glissant alors le long des parois latérales de la découpe des moyens (104), les parois latérales constituant les moyens de guidage (1140, 1141).

3. Boîte d'emballage selon la revendication 2 caractérisée en ce que la languette (11410) a sensiblement la forme d'un T dont la surface est définie par l'intersection des surfaces d'un premier rectangle limité par une première découpe et d'un secteur rectangulaire, délimité par une seconde découpe, formé d'un second rectangle de surface inférieure à celle du premier rectangle et dont la partie située à l'opposé de la ligne de pliage (1143) est de part et d'autre identiquement rétrécie sur une partie de la hauteur.

4. Boîte selon l'une des revendications 1 à 3, dont le fond comporte trois flancs (1145, 115, 1141) et se trouve relié par un flanc de jonction (110) au couvercle qui comporte trois flancs adjacents (105, 101, 111), caractérisée en ce qu'elle comporte sur deux flancs (1145, 1141) du fond, des languettes (11450, 11410) et sur les flancs correspondants du couvercle, les moyens de passage (1010, 1050) des doigts et de retenue (104, 108,).

5. Boîte selon l'une des revendications 1 à 3, dont le flanc comporte trois flancs (1145, 115, 1141) et se trouve relié par un flanc de jonction (110) au couvercle qui comporte trois flancs adjacents (105, 101, 111), caractérisée en ce qu'elle comporte sur les trois flancs du fond (1145, 115, 1141) des languettes (11450, 1150, 11410) et sur les flancs correspondants du couvercle, les moyens de passage des doigts (1010, 1050, 1110) et de retenue (104, 108, 1111).

6. Boîte d'emballage selon une des revendications 1 à 5, caractérisée en ce que les moyens de passage des doigts (1050, 1010, 1110) et les moyens de retenue (104,108, 1111) sont constitués dans la même bande de carton, les flancs latéraux intérieur et extérieur étant reliés entre eux par une ligne de pliage qui sépare les moyens de passage des doigts (1050, 1010, 1110) des moyens de retenue (104, 108, 1111).

7. Procédé d'emballage de produits utilisant une cale (8) réalisée en matériau plastique dans une forme continue coupée à la dimension désirée, de façon à entourer le produit (15), et qu'une fois en place, sa coupe transversale comporte des parties de retenue dans la direction perpendiculaire au plan dans lequel se situe la longueur de cale, ladite cale comportant des découpes (8b,c,d) en pleine masse pratiquées depuis la face d'appui sur l'emballage pour constituer des moyens de pivotement facilitant le pliage, la cale de longueur déterminée étant amenée dans une zone de conditionnement, et le produit (15) à emballer étant amené au-dessus de la zone de réception de la cale(8),
procédé caractérisé en ce qu'il consiste ensuite à amener dans la zone de conditionnement et sous la cale une boîte d'emballage selon une des revendications précédentes destinée à recevoir le produit dans sa cale, puis à installer le produit dans la zone de réception de la cale et l'ensemble cale / produit dans la boîte d'emballage, cet ensemble se déformant automatiquement au fur et à mesure de l'introduction dans l'emballage, de façon que les côtés de la cale entourent complètement les côtés du produit, et à rabattre alors le côté supérieur de la cale sur le produit, enfin, à rabattre le couvercle de la boîte d'emballage sur le fond de façon à venir le clipser sur ce dernier.

## Patentansprüche

1. Selbstverriegelnd-schließende Verpackungsschachtel mit einem Bodenteil aus einer Ebene (114) und mindestens drei angrenzenden Wänden (1145, 115, 1141), um einen zumindest nach oben offenen quaderförmigen Raum zu bilden, und mit einem durch eine Ebene (100) gebildeten Deckel, der mit mindestens drei angrenzenden Wänden (105, 101, 111) verbunden ist, der einen zumindest nach unten offenen quaderförmigen Raum bildet, wobei mindestens eine der Wände (1145, 115, 1141) des Bodenteils von einem umgefalteten Rand gebildet ist, in dem eine Lasche (11410) entlang einer Schnittlinie ausgeschnitten ist, die an einer Faltlinie (1143) endet, **dadurch gekennzeichnet**, daß derjenige Teil der Wand (101) des Deckels, die nach dem Schließen der Lasche gegenüberliegt, mit Mitteln (1010) versehen ist, die das Durchgreifen von Fingern zum Entriegeln der Lasche zulassen können, wobei diese Mittel (1010) durch einen Ausschnitt oder einen Vorschnitt einer Öffnung gebildet sind, die, nach einem Zerbrechen, das Entriegeln des Deckels ermöglichen, während die Wand (101) des Deckels durch eine Faltlinie von einem Teil (102) abgegrenzt ist, der Haltemittel (104) für das Verriegeln in Form einen Einschnitt aufweist, um beim Verschließen des Deckels auf den Bodenteil ein Einrasten des Deckels zu gewährleisten, das jedes Öffnen der Schachtel ohne äußere Einwirkung verhindert.

2. Selbstverriegelnd schließende Verpackungsschachtel nach Anspruch 1, **dadurch gekennzeichnet**, daß die entlang einer Schnittlinie, die an einer Faltlinie (1143) endet, ausgeschnittene Lasche (11410) mit Abstützmitteln versehen ist, die mit Führungsmitteln (1040, 1041) zusammenwirken, die mit den Haltemitteln (104) kombiniert sind, wobei die Abstützmittel beim Schließen des Deckels sich an den Führungsmitteln, auf diesen gleitend, abstützen, bis die Lasche durch die Haltemittel (104) verriegelt ist, anschließend an die Verriegelung auf den Führungsmitteln abgestützt bleiben, wobei die Lasche (11410) über einen Teil ihrer Höhe zur Seite der Faltlinie (1143) hier eine Breite aufweist, die größer ist als die Breite des Ausschnitts der Haltemittel (104) und dadurch die Abstützeinrichtungen bilden, wobei sich die Lasche zu beiden Seiten abstützt und entlang den Seitenwänden des Ausschnitts der Mittel (104) gleitet, welche Seitenwände die Führungsmittel (1140, 1141) bilden.

3. Verpackungsschachtel nach Anspruch 2, **dadurch gekennzeichnet**, daß die Lasche (11410) im wesentlichen die Form eines T aufweist, dessen Fläche durch die Überschneidung der Flächen eines ersten, von einer ersten Schnittlinie begrenzten Rechtecks und eines von einer zweiten Schnittlinie rechteckigen Ausschnitts festgelegt wird, der durch ein zweites Rechteck gebildet ist, dessen Fläche kleiner als diejenigen des ersten Rechtecks ist und dessen der Faltlinie (1143) gegenüberliegender Teil zu beiden Seiten identisch über einen Teil der Höhe verengt ist.

4. Schachtel nach einem der Ansprüche 1 bis 3, bei der der Bodenteil drei Wände (1145, 115, 1141) aufweist und mit einer Verbindungswand (110) mit dem Deckel verbunden ist, der drei angrenzende Wände (105, 101, 111) aufweist, **dadurch gekennzeichnet**, daß sie an zwei Wänden (1145, 1141) des Bodenteils Laschen (11450, 11410) und an den entsprechenden Wänden des Deckels Durchgriffsmittel (1010, 1050) von Fingern und Haltemittel (104, 108) aufweist.

5. Schachtel nach einem der Ansprüche 1 bis 3, bei der der Bodenteil drei Wände (1145, 115, 1141) aufweist und über eine Verbindungswand (110) mit dem Deckel verbunden ist, der drei angrenzende Wände (105, 101, 111) aufweist, **dadurch gekennzeichnet**, daß sie an den drei Wänden des Bodenteils (1145, 115, 1141) Laschen (11450, 1150, 11410) und an den entsprechenden Wänden des Deckels Mittel zum Durchgreifen von Fingern (1010, 1050, 1110) und Haltemittel (104, 108, 1111) aufweist.

6. Verpackungsschachtel nach einem der Ansprüche 1 bis 5, **dadurch gekennzeichnet**, daß die Mittel zum Durchgreifen von Fingern (1050, 1010, 1110) und die Haltemittel (104, 108, 1111) von einem einzigen Kartonstreifen gebildet werden, wobei die innere Seitenwand und die äußere Seitenwand miteinander über eine Faltkante verbunden sind, die die Mittel zum Durchgreifen von Fingern (1050, 1010, 1110) von den Haltemitteln (104, 108, 111) trennt.

7. Verfahren zum Verpacken von Erzeugnissen unter Verwendung einer Einlage (8) aus fortlaufendem Kunststoff, die mit gewünschter Abmessung zugeschnitten ist, um das Erzeugnis (15) zu umschließen, und deren Querschnitt nach dem Anordnen Halteteile in der Richtung rechtwinklig zu derjenigen Ebene aufweist, in der die Länge der Einlage liegt, welche Einlage durchgehende Einschnitte (8b, c, d) aufweist, die bis zur Auflagefläche auf der Verpackung ausgeführt sind, um Schwenkmittel zu bilden, die ein Umfalten erleichtern, wobei die Einlage vorbestimmter Länge in eine Verpackungszone transportiert wird und das zu verpackende Erzeugnis (15) über die Aufnahmezone der Einlage (8) transportiert wird, welches Verfahren **dadurch gekennzeichnet** ist, daß bei ihm anschließend eine Verpackungsschachtel gemäß einem der vorstehenden Ansprüche, die dazu bestimmt ist, das Erzeugnis in seiner Einlage aufzunehmen, in die Verpackungszone bis unterhalb der Einlage transportiert wird, dann das Erzeugnis in der Aufnahmezone der Einlage und die Anordnung Einlage/Erzeugnis in der Verpackungsschachtel angebracht werden, wobei sich diese Anordnung automatisch in dem Maße verformt, wie sie in die Verpackung eingeführt wird, derart, daß die Seiten der Einlage die Seiten des Erzeugnisses vollständig umschließen, und daß dann die obere Seite der Einlage auf das Erzeugnis geklappt wird und schließlich der Deckel der Verpackungsschachtel auf den Bodenteil geklappt wird, damit er an letzterem einrastet.

## Claims

1. Packaging box with self-locking closure having a base consisting of a flat piece (114) and at least three adjacent sides (1145, 115, 1141), so as to form a parallelepipedal volume open at least at the top, and a lid consisting of a flat section (100) connected to at least three adjacent sides (105, 101, 111) forming a parellelepipedal volume open at least at the bottom, at least one of the base sides (1145, 115, 1141) consisting of a folded edge in which a tongue (11410) is cut in accordance with a cut-out which stops on a fold line (1143) characterised in that the part of the lid side (101) coming to face the tongue after closure is provided with means (1010) allowing fingers to enter to release the tongue, these means (1010) consisting of a cut-out or perforated orifice which, once broken, allows the lid to be snapped open, whilst the lid side (101) is separated by a fold line from a part (102) having retaining means (104) for locking in the form of a notch, so as to provide, when the lid is closed on the base, a snapping-on of the lid preventing any opening of the box without external intervention.

2. Packaging box with self-locking closure according to Claim 1, characterised in that the tongue (11410) cut in accordance with a cut-out stopping on a fold line (1143) is provided with bearing means interacting with guidance means (1040, 1041) combined with the retaining means (104), the bearing means, when the lid is closed, bearing by sliding on the guidance means until the tongue is locked by the retaining means (104), then remaining in abutment, after locking, on the said guidance means, the tongue (11410), over part of its height, on the side of the fold line (1143), having a width greater than the width of the cut-out of the retaining means (104) thus constituting the bearing means, the tongue bearing on each side and then sliding along the lateral walls of the cut-out of the means (104), the lateral walls constituting the guidance means (1140, 1141).

3. Packaging box according to Claim 2, characterised in that the tongue (11410) is substantially in the form of a T, the surface of which is defined by the intersection of the surfaces of a first rectangle limited by a first cut-out and a rectangular segment, defined by a second cut-out, formed by a second rectangle with a surface area less than that of the first rectangle and whose part situated opposite the folding line (1143) is, on each side, identically narrowed over part of the height.

4. Box according to one of Claims 1 to 3, the base of which has three sides (1145, 115, 1141) and is connected by a joining side (110) to the lid, which has three adjacent sides (105, 101, 111), characterised in that it has, on two sides (1145, 1141) of the base, tongues (11450, 11410) and on the corresponding sides of the lid, the means (1010, 1050) for fingers to enter and retaining means (104, 108).

5. Box according to any one of Claims 1 to 3, the base of which has three sides (1145, 115, 1141) and is connected by a joining side (110) to the lid, which has three adjacent sides (105, 101, 111), characterised in that it has, on the three sides of the base (1145, 115, 1141), tongues (11450, 1150, 11410) and on the corresponding sides of the lid, the means (1010, 1050, 1110) for fingers to enter and retaining means (104, 108, 1111).

6. Packaging box according to one of Claims 1 to 5, characterised in that the means (1050, 1010, 1110) for fingers to enter and the retaining means (104, 108, 1111) are formed in the same strip of cardboard, the inner and outer lateral sides being connected to each other by a fold line which separates the means (1050, 1010, 1110) for fingers to enter and the retaining means (104, 108, 1111).

7. Method of packaging products using a chock (8) produced from plastic material in a continuous shape cut to the desired dimensions so as to surround the product (15) and which, once in place, has parts in its cross section for holding in the direction perpendicular to the plane in which the chock length lies, the said chock having cuts (8b, c, d) in the solid material made from the face bearing on the packaging so as to constitute pivoting means facilitating folding, the chock, of a given length, being brought into a packaging area and the product (15) to be packaged being brought above an area for receiving the chock (8),
a method characterised in that it consists then of bringing into the packaging area and under the chock a packaging box according to one of the preceding claims intended to receive the product within its chock, then installing the product in the area for receiving the chock and the chock/product assembly in the packaging box, this assembly automatically deforming as it is introduced into the packaging, so that the sides of the chock completely surround the sides of the product, then folding the top side of the chock down over the product, and finally folding the lid of the packaging box over the base so as to snap it onto the latter.
